# EUROPÄISCHE PATENTSCHRIFT

(11) **EP 1 312 274 B1**
(45) Veröffentlichungstag und Bekanntmachung des Hinweises auf die Patenterteilung: **05.04.2006**
(21) Anmeldenummer: 02022551.2
(22) Anmeldetag: 08.10.2002
(51) Int. Cl.: A42B 3/32, A42B 3/22

(54) **Motorrad-Integralhelm**
Full-face helmet for motorcyclists
Casque du type intégral pour motocyclistes

(30) Priorität: 20.11.2001 DE 10156808
(43) Veröffentlichungstag der Anmeldung: 21.05.2003
(73) Patentinhaber: Uvex Sports GmbH & Co. KG, 90763 Fürth (DE)
(72) Erfinder: GRAU, Werner, 86316 Haberskirch (DE)
(74) Vertreter: Schneck, Herbert

(56) Entgegenhaltungen:
- EP-A- 0 334 773
- EP-A- 0 797 935
- EP-A- 1 106 090
- FR-A- 2 637 468

## Beschreibung

Die Erfindung betrifft einen Motorrad-Integralhelm mit den im Oberbegriff des Anspruches 1 angegebenen Merkmalen.

Derartige Helme sind auf dem Markt in unterschiedlichen Ausführungsformen erhältlich. Deren gemeinsame Hauptmerkmale sind die das Helm-Hauptteil bildende Helmschale und ein separates Kinnteil, das zwischen einer heruntergeklappten Schließstellung und einer hochgeklappten Offenstellung schwenkbar an der Helmschale gelagert ist. In diesem Merkmal unterscheidet sich der anmeldungsgemäße Integralhelm von üblichen starren Integralhelmen, bei denen das Kinnteil als einstückig an die Helmschale angeformte Bügel vor der Kinnpartie des Trägers verläuft. Demgegenüber ist das Kinnteil des anmeldungsgemäßen Helmes nach oben wegklappbar, um dem Träger beispielsweise während Fahrpausen die Möglichkeit zu geben, ohne Absetzen des Helmes ohne Behinderung durch das Kinnteil zu sprechen.

Schließlich ist bei derartigen Integralhelmen regelmäßig ein Visierteil vorgesehen, das zwischen einer Schließstellung und einer Offenstellung am Kinnteil schwenkbar gelagert ist.

Die vorstehend erörterten Motorrad-Integralhelme bekannter Art weisen hinsichtlich ihrer Komforteigenschaften und Handhabung diverse Nachteile auf. So ist das Kinnteil eine relativ voluminöse Einheit, die etwa 1/4 bis 1/5 des Gewichtes des Gesamthelmes ausmacht. Insoweit ist beim Hochklappen des Kinnteils eine relativ hohe Kraft aufzubringen, was die Handhabung erschwert.

Ein weiteres Problem besteht darin, daß sowohl beim Auf- als auch Zuklappen das Kinnteil schwerkraftbedingt nach dem Überfahren seiner höchsten Position nach unten fällt und am Ende seiner Schwenkbewegung relativ unsanft durch die entsprechenden Schwenkanschläge an der Helmschale gebremst wird. Um dies zu vermeiden, muß der Helmträger darauf achten, das Kinnteil während des Hoch- oder Herunterklappens nicht loszulassen.

Aus der EP-A-0 797 935 ist ein gattungsgemäßer Integralhelm bekannt, der ebenfalls mit den vorstehend geschilderten Problemen behaftet ist.

Ausgehend von den geschilderten Nachteilen des Standes der Technik liegt der Erfindung die Aufgabe zugrunde, einen Motorrad-Integralhelm der gattungsgemäBen Art in seinem Komfort- und Handhabungseigenschaften zu verbessern und eine kompakte und damit auch optisch vorteilhafte Bauweise zu realisieren.

Diese Aufgabe wird durch die im Kennzeichnungsteil des Anspruches 1 angegebenen Merkmale gelöst. Demnach ist das Kinnteil in Öffnungsrichtung seiner Schwenkbewegung kraftbeaufschlagt, so daß zumindest ein Teil der Gewichtskraft, insbesondere beim Hochklappen des Kinnteils, nicht von Hand aufgebracht werden muß. Die Betätigung des Kinnteils ist damit deutlich leichtgängiger zu realisieren. Die ferner vorgesehen Visco-Bremse zur Dämpfung der Schwenkbewegung verhindert, daß das Kinnteil - insbesondere jetzt unter dem Einfluß seiner zusätzlichen Kraftbeaufschlagung - bei einem Loslassen hart in den Endpunkten der Schwenkbewegung anschlägt. Vielmehr wird insgesamt und insbesondere durch das Zusammenwirken von Kraftbeaufschlagung und Visco-Bremse ein gleichmäßiger, sanfter Lauf des Kinnteils, insbesondere nach Passieren seines oberen Scheitelpunkts, erreicht.

Durch das erfindungsgemäß vorgesehene Bremsritzel, welches mit einer korrespondierenden Zahnung in Eingriff steht, wird eine kompakte, gut handhabbare und ästhetisch ansprechende Lösung geschaffen.

In den Unteransprüchen sind bevorzugte Weiterbildungen des Erfindungsgegenstandes angegeben, deren Merkmale, Einzelheiten und Vorteile in der nachfolgenden Beschreibung eines Ausführungsbeispiels der Erfindung anhand der Zeichnungen näher erläutert werden. Es zeigen:
- Fig. 1 bzw. 2: schematische Seitenansichten eines Motorrad-Integralhelms mit dem Kinnteil in geschlossener bzw. geöffneter Schwenkstellung.

Wie aus Fig. 1 und 2 deutlich wird, wird das Helm-Hauptteil durch die eigentliche Helmschale 1 gebildet, die in üblicher Weise in der Grobform einer Kalotte mit einem frontseitigen Gesichtsausschnitt 2 gebildet ist. Die Helmschale 1 ist - wie nicht eigens dargestellt - im Inneren in üblicher Weise gepolstert und mit einem Kinnriemen versehen. Außenseitig trägt die Helmschale 1 verschiedene aerodynamische An- und Einformungen, wie die umlaufende, schmale Randschürze 3 und die eine Abrißkante 4 ausbildende, flache Vertiefung 5 im Hinterkopfbereich.

An der Helmschale 1 ist ein Kinnteil 6 schwenkbar gelagert, das im wesentlichen durch zwei seitliche, im Schläfen- und Ohrenbereich links und rechts mit der Helmschale 1 überlappende Wangen 7 und einen diese beiden Wangen 7 verbindenden, einstückig ausgeformten Kinnbügel 8 gebildet ist. In der in Fig. 1 gezeigten geschlossenen Stellung weist der Helm das Erscheinungsbild eines üblichen Voll-Integralhelmes mit starren Kinnbügel 8 auf. Durch das Hochschwenken des Kinnteils 6 wird praktisch der gesamte Gesichtsausschnitt 2 freigegeben (Fig. 2). Die dabei die Schwenkbewegung ermöglichende Lagerkonstruktion wird im folgenden noch näher beschrieben. Im übrigen ist das Kinnteil 6 in seiner geschlossenen Position durch eine nicht näher dargestellte Verrastung mit der Helmschale 2 verbunden.

Zum Schutz der Augen des Trägers gegen Fahrtwind, Wettereinflüsse und Fremdkörper ist am Kinnteil 6 ein Visierteil 9 oberhalb des Kinnbügels 8 schwenkbar angelenkt, das separat oder gemeinsam mit dem Kinnteil 6 wegschwenkbar ist. Die Lagerung des Visierteils 9 am Kinnteil 6 ist in bekannter Weise ausgeführt und der Übersichtlichkeit halber in den Zeichnungen ebenfalls nicht dargestellt.

Die Schwenklagerkonstruktion für das Kinnteil 6 ist in Fig. 1 und 2 zur besseren Erkennbarkeit in durchgezogenen Linien dargestellt. In der Praxis sind die entsprechenden Bauteile natürlich nicht einsehbar von außen zwischen der Helmschale 1 und dem Kinnteil 6 plaziert.

Wie nun aus den beiden Zeichnungen erkennbar ist, ist das Kinnteil 6 über zwei seitlich im Überlappungsbereich zwischen Helinschale 1 und den Wangen 7 des Kinnteils 6 angeordnete, übereinstimmende Lenkeranordnungen 10 schwenkbar an der Helmschale 1 gelagert, von denen in den Zeichnungen lediglich die linke Seite des Helmes mit der dortigen Lenkeranordnung 10 erkennbar ist. Diese besteht aus einem in Fahrtrichtung gesehen hinteren Hauptlenker 11, der über seine Schwenkachse 12 drehbar an der Helmschale 1 gelagert ist. Am freien Ende des Hauptlenkers 11 ist über einen ersten Anlenkpunkt 13 das Kinnteil 6 angekoppelt.

In Fahrtrichtung vor dem Hauptlenker 11 ist ein Hilfslenker 14 über seine Schwenkachse 15 an der Helmschale 1 drehbar gelagert. An seinem freien Ende ist über einen weiteren Anlenkpunkt 16 wiederum das Kinnteil 6 angelenkt, so daß aufgrund der Doppellenkeranordnung 11, 14 das Kinnteil 6 eine Kinematik nach Art einer Viergelenk-Kette bei der Schwenkbewegung an den Tag legt. Durch die Positionierung und Auslegung der Lenker 11, 14 ist dabei gewährleistet, daß ausgehend von der geschlossenen Stellung (Fig. 1) in Öffnungsrichtung O das Kinnteil 6 zuerst im wesentlichen eine Aufwärtsbewegung macht, um es nach oben zu öffnen. Danach schließt sich die Schwenkbewegung zum Aufklappen des Kinnteils 6 nach oben-hinten an. Zur Erzielung dieser Kinematik liegen die beiden Schwenkachsen 12, 15 etwa auf gleicher Höhe. Hauptlenker 11 und Hilfslenker 14 weisen in der geschlossenen Stellung in einem Winkel von etwa 45° zur Horizontalen nach vorne-oben bzw. vorne-unten, so daß die beiden Lenker 11, 14 mit ihren Längsachsen einen Winkel W von ca. 90 ° einschließen. Dieser Winkel ist in der Offenstellung (Fig. 2) etwas verringert, die beiden Lenker 11, 14 weisen nach hinten entgegen der Fahrtrichtung bzw. schräg nach oben.

Wie aus den beiden Figuren hervorgeht, ist der Hauptlenker 11 in Draufsicht etwa birnenförmig gestaltet, so daß um seine Schwenkachse 12 herum ein Aufnahmeraum 17 für eine Spiralfeder 18 geschaffen wird. Diese stützt sich mit ihrem inneren Endschenkel 19 an der Helmschale 1 und mit ihrem äußeren Endschenkel 20 am Hauptlenker 11 selbst ab. Die Spiralfeder 18 ist dabei so unter Vorspannung eingesetzt, daß sie den Hauptlenker 11 und damit das Kinnteil 6 in Öffnungsrichtung O der Schwenkbewegung federkraftbeaufschlagt, so daß die vom Träger des Helms aufzuwendende Betätigungskraft in dieser Richtung erheblich vermindert wird.

Zur Dämpfung der Schwenkbewegung des Kinnteils 6 in und entgegen der Öffnungsrichtung O ist schließlich eine als Ganzes mit 21 bezeichnete Visco-Bremse vorgesehen. Diese Visco-Bremse 21 als solche ist ein im Bereich der Automobil-Zulieferindustrie gängiges Bauelement, das zur Dämpfung von Schwenkbewegungen, beispielsweise von ausklappbaren Aschenbechern oder Getränkedosenhaltem in Fahrzeugen, verwendet wird. Die Visco-Bremse 21 weist ein Gehäuse 22 auf, in dem ein durch eine Visco-Flüssigkeit gedämpfter Rotor läuft. Dieser ist über eine Welle mit dem außenliegenden Bremsritzel 23 gekoppelt. Die Visco-Bremse 21 ist in Nachbarschaft zu dem Hauptlenker 11 montiert. Die Kopplung zwischen diesen beiden Bauteilen erfolgt durch eine Zahnung 24, die sich über eine Teillänge am Umfang des den Aufnahmeraum 17 bildenden Hauptlenkerabschnittes erstreckt. Das Bremsritzel 23 steht mit dieser Zahnung 24 in Eingriff, so daß bei einer Drehung des Hauptlenkers 11 das Bremsritzel 23 in Rotation versetzt wird. Durch die Bremswirkung der Visco-Bremse 21 wird diese Rotationsbewegung und damit die Schwenkbewegung des Hauptlenkers 11 und damit wiederum die des Kinnteils 6 gedämpft.

## Patentansprüche

1. Motorrad-Integralhelm mit
- einer das Helm-Hauptteil bildenden Helmschale (1),
- einem Kinnteil (6), das zwischen einer heruntergeklappten Schließstellung und einer hochgeklappten Offenstellung schwenkbar an der Helmschale (1) gelagert ist, und
- einem Visierteil (9), das zwischen einer Schließstellung und einer Offenstellung am Kinnteil (6) schwenkbar gelagert ist,
**dadurch gekennzeichnet, daß**
- das Kinnteil (6) in Öffnungsrichtung (O) seiner Schwenkbewegung kraftbeaufschlagt ist,
- die Schwenkbewegung durch eine Visco-Bremse (21) gedämpft ist,
- das Kinnteil (6) durch zwei jeweils seitlich an der Helmschale (1) angeordnete Lenkeranordnungen (10) mit jeweils zwei schwenkbar an der Helmschale (1) gelagerten Lenkern (11, 14) angelenkt ist, und
- die Visco-Bremse (21) als Baueinheit an der Helmschale (1) angeordnet ist und über ein Bremsritzel (23) mit einer korrespondierenden Zahnung (24) an einem der Lenker (11) in Eingriff steht.

2. Motorrad-Integralhelm nach Anspruch 1, **dadurch gekennzeichnet, daß** die Kraftbeaufschlagung des Kinnteils (6) in Öffnungsrichtung (O) durch eine Feder (18) hervorrufbar ist, die in einen Anlenkpunkt (17) eines der Lenker (11) an der Helmschale (1) integriert ist.

3. Motorrad-Integralhelm nach Anspruch 2, **dadurch gekennzeichnet, daß** die Feder eine vorgespannte Spiralfeder (18) ist.

4. Motorrad-Integralhelm nach Anspruch 3, **dadurch gekennzeichnet, daß** die beiden Lenker (11, 14) der Lenkeranordnungen (10) jeweils durch einen vorderen Hilfslenker (14) und einen hinteren Hauptlenker (11) gebildet sind, die in einem Winkel (W) von etwa 90° zueinander stehen.

5. Motorrad-Integralhelm nach Anspruch 3 oder 4, **dadurch gekennzeichnet, daß** die mit dem Bremsritzel (23) der Visco-Bremse (21) kämmende Zahnung (24) am Hauptlenker (11) angeordnet ist.

## Claims

1. Integral helmet for motorcyclists comprising
- a helmet shell (1) forming the helmet main body,
- a chin-covering member (6), which is pivotably supported at the helmet shell (1) between a flapped down closed position and a flapped up opened position, and
- a visor member (9), which is pivotably supported at the chin-covering member (6) between a closed position and an opened position,
**characterized in that**
- the chin-covering member (6) is subjected to a force in the direction of opening (O) of its pivoting movement,
- the pivoting movement is dampened by a viscous break (21),
- the chin-covering is linked by two guide arrangements (10) laterally arranged on the helmet shell (1), respectively, and each comprising two guides (11, 14) pivotably supported on the helmet shell, and is engaged with the corresponding toothing (24) on one of the guides (11) by a break pinion (23).

2. Integral helmet for motorcyclists according to claim 1, **characterized in that** the subjection to a force of the chin-covering member (6) in the direction of opening (O) can be caused by a spring (18) integrated in a point of engagement (17) of one of the guides (11) on the helmet shell (1).

3. Integral helmet for motorcyclists according to claim 2, **characterized in that** the spring is a pretensioned spiral spring (18).

4. Integral helmet for motorcyclists according to claim 3, **characterized in that** the two guides (11, 14) of the guide arrangement (10) are each formed by a front side auxiliary guide (14) and a rear side main guide (11), which are arranged at an angle (W) of about 90°.

5. Integral helmet for motorcyclists according to claim 3 or 4, **characterized in that** the toothing (24) combing with the break pinion (23) of the viscous break (21) is arranged on the main guide (11).

## Revendications

1. Casque intégral de motocycliste avec
- une calotte (1) formant la partie principale du casque,
- une mentonnière (6) qui est fixée à la calotte (1) de façon pivotante entre une position de fermeture rabattue et une position d'ouverture relevée, et
- une visière (9) qui est fixée à la mentonnière (6) de façon pivotante entre une position de fermeture et une position d'ouverture,
**caractérisé en ce que**
- la mentonnière (6) est sollicitée dans le sens d'ouverture (O) de son mouvement de pivotement,
- le mouvement de pivotement est amorti par un visco-frein (21),
- la mentonnière (6) est articulée par l'intermédiaire de deux dispositifs à bielles (10) disposés latéralement à la calotte (1), chacun d'eux étant doté de deux bielles (11, 14) fixées à la calotte (1) de façon pivotante, et
- le visco-frein (21) est disposé sur la calotte (1) en tant qu'unité modulaire et est en prise avec une denture (24) correspondante sur une des bielles (11) par le biais d'un pignon de frein (23).

2. Casque intégral de motocycliste selon la revendication 1, **caractérisé en ce que** la sollicitation de la mentonnière (6) dans le sens d'ouverture (O) peut être produite par un ressort (18) qui est intégré dans un point d'articulation (17) d'une des bielles (11) sur la calotte (1).

3. Casque intégral de motocycliste selon la revendication 2, **caractérisé en ce que** le ressort est un ressort en spirale (18) prétendu.

4. Casque intégral de motocycliste selon la revendication 3, **caractérisé en ce que** les deux bielles (11, 14) des dispositifs à bielles (10) sont formées par une bielle auxiliaire avant (14) et une bielle principale arrière (11) qui se trouvent à un angle (W) d'environ 90° l'une par rapport à l'autre.

5. Casque intégral de motocycliste selon la revendication 3 ou 4, **caractérisé en ce que** la denture (24) s'engrenant avec le pignon (23) du visco-frein (21) est disposée sur la bielle principale (11).
